# EUROPÄISCHE PATENTSCHRIFT

(11) **EP 0 964 629 B1**
(45) Veröffentlichungstag und Bekanntmachung des Hinweises auf die Patenterteilung: **05.06.2002**
(21) Anmeldenummer: 97954707.2
(22) Anmeldetag: 19.12.1997
(51) Int. Cl.: A47B 47/00

(54) **REGALSYSTEM**
SHELVING SYSTEM
SYSTEME ETAGERE

(30) Priorität: 17.02.1997 DE 19706179
(43) Veröffentlichungstag der Anmeldung: 22.12.1999
(73) Patentinhaber: Eichinger, Hartmut, D-97285 Röttingen (DE)
(72) Erfinder: Eichinger, Hartmut, D-97285 Röttingen (DE)
(74) Vertreter: Pöhner, Wilfried Anton, Dr.
(86) Internationale Anmeldenummer: DE9703007
(87) Internationale Veröffentlichungsnummer: WO9835586

(56) Entgegenhaltungen:
- EP-A- 0 067 087
- CH-A- 373 298
- DE-A- 4 016 380
- DE-U- 29 702 737

## Beschreibung

Die Erfindung betrifft ein Regal mit Stützpfosten und daran befestigten, übereinander angeordneten Regalböden in horizontaler Ausrichtung.

Regale sind in einer Vielzahl unterschiedlicher Ausführungen bekannt und bestehen aus in etwa vertikaler Richtung verlaufenden Stützpfosten, an welchen übereinander angeordnete Regalböden oder - bretter in horizontaler Ausrichtung und voneinander beabstandet befestigt sind. Im Fall freistehender Regale ist es zur Erreichung einer ausreichenden Standsicherheit üblich, vier Pfosten zu verwenden, während bei Befestigung an einer Wand oder einem anderen Gebäudeteil auch geringere Anzahlen von Pfosten möglich sind.

Das Dokument CH-A-373 298 offenbart ein Regal dieser Art.

Häufig besteht die Notwendigkeit, mehrere Regale untereinander zu verbinden, insbesondere um die Standfestigkeit zu erhöhen, oder Bauteile an einem Regal anzubringen, etwa einen Staubschutz oder eine Sichtblende. Zu diesem Zweck sind im Stande der Technik vergleichsweise aufwendige und umständlich zu handhabende Befestigungselemente, wie Schraubverbindungen, erforderlich, wie aus EP-A-067 087 zu entnehmen ist.

Davon ausgehend hat es sich die Erfindung zur Aufgabe gestellt, ein Regal zu entwickeln, an dem weitere Bauteile auf einfache und preiswerte Weise befestigbar sind.

Diese Aufgabe wird erfindungsgemäß dadurch gelöst, daß die Pfosten endseitig über den obersten Regalboden überstehen, die Pfosten im überstehenden Bereich mit einer Öffnung versehen sind, welche sie in horizontaler Richtung durchdringt, und die Öffnung von einer Stange durchgriffen wird.

Die Pfosten des vorgeschlagenen Regals stehen endseitig über den obersten Regalboden über, wobei der überstehende Abschnitt zur Festlegung von Anschlußelementen vorgesehen ist. Dazu sind die Pfosten in diesem Bereich mit einer Öffnung versehen, vorzugsweise einer Bohrung, welche sie in horizontaler Richtung durchdringt. Zweckmäßig verläuft die Öffnung parallel einer Kante des obersten Regalbodens. Die Öffnung wird nach Art eines Bolzens von einer Stange durchgriffen, an der die Anschlußelemente befestigt werden. Zweckmäßig verhindert ein Riegelelement, etwa ein Splint, daß sich die Stange aus der Öffnung herausziehen läßt.

Das erfindungsgemäße Regal ermöglicht die einfache und rasche Festlegung von Anschlußelementen sowie die Verbindung mit benachbarten Regalen. Es ist daher speziell für Kinder geeignet, etwa die Möbelierung von Kindergärten und Schulen, da auf diese Weise eine gute Standfestigkeit erreichbar ist und die Möglichkeit der einfachen Anbringung von Elementen zum Spiel oder zur Verzierung besteht. Zur Fertigung des Regals sind sämtliche gebräuchlichen Werkstoffe geeignet, beispielsweise Holz, Strohplatten, Metalle oder Kunststoffe. Denkbar ist, das Regal mit einer Rückwand zu versehen sowie an Stelle ebener Böden wannenartig gebogene Ablageflächen vorzusehen, die ein Herunterrollen von Gegenständen verhindern. Als Pfosten eignen sich speziell brettartige, plattenförmige Ausführungen, deren Breitseite parallel der Kanten der Regalböden verläuft und die somit einen seitlichen Abschluß bilden. Aus ästhetischen Gründen ist es dabei möglich, an Stelle gerader Pfosten wellenartig gebogene Ausführungen zu verwenden. Die Pfosten des Regals sind nicht notwendig gleich hoch sondern können unterschiedliche Längen aufweisen, wobei auch die paarweise Verbindung von Pfosten in Form eines auf dem Kopf stehenden Y möglich ist.

In einer vorteilhaften Weiterbildung der Erfindung sind die Öffnungen benachbarter Pfosten zueinander koaxial, so daß sie von einer durchgehenden Stange durchgreifbar sind. Die Stange kann dabei sowohl beabstandet nebeneinander stehende Regale verbinden als auch zur Befestigung eines Sicht- oder Staubschutzes, vorzugsweise eines Vorhangs am Regal dienen.

Bei vergleichsweise niedrig angeordneten Regalböden, etwa in der Höhe eines Unterschrankes, und hinreichendem Überstand der Pfosten besteht zudem die Möglichkeit, einen Vorhang als Kulisse für ein Puppentheater zu verwenden, der bis zum obersten Regalboden herabreicht. Dabei erfolgt die Aufstellung des Regals freistehend im Raum. Der Vorhang weist in diesem Fall zweckmäßig eine rechteckige Öffnung auf, in der das Puppenspiel erfolgt und ist ggf. entlang der Stange verschiebbar. Die darunter befindlichen Regalböden können zur Ablage von Puppen oder anderen Spielelementen dienen.

Die Anordnung der Pfosten des Regals erfolgt im Hinblick auf die statischen Anforderungen und Standsicherheit und ermöglicht daher häufig keinen geeigneten Anbringungsort für die Öffnungen. Um ihre Anordnung auch in Abweichung von der Pfostenlängsachse zu gestatten, wird vorgeschlagen, die Öffnungen in endseitige Pfostenabschnitte einzubringen, welche im Winkel zur Längsachse verlaufen. Möglich ist sowohl ein gewinkelter als auch ein gebogener Übergang des Pfostens in seinen endseitigen Abschnitt.

Im Winkel gegen die Vertikale verlaufende Pfosten oder solche mit endseitigen, abgewinkelten Abschnitten ermöglichen es im speziellen, die Öffnungen vor der senkrechten Verlängerung der Vorderkanten der Regalböden anzuordnen. An der Stange befestigte Vorhänge oder Schnüre hängen damit auf vorteilhafte Weise beabstandet vor den Kanten der Regalböden.

Neben seitlich verschiebbaren Vorhängen ist auch ein in vertikaler Richtung beweglicher Vorhang nach Art eines Rollos von Vorteil. Zu diesem Zweck ist die Stange drehbar und eine flexible, abrollbare Materialbahn auf sie gewickelt. Durch Drehung der Stange kann die Materialbahn somit als Sicht und Staubschutz vor dem Regal herabgelassen und aufgezogen werden. Geeignete Materialien für die Bahn sind beispielsweise ein textiler Stoff oder Papier. Als Alternative zu einer durchgehenden Materialbahn sind nebeneinander angeordnete Streifen oder Schnüre mit daran befestigten Steinen, Perlen oder Holzscheiben denkbar. Im letzteren Fall ist das Regal aufgrund der dadurch gegebenen Spielmöglichkeiten insbesondere für Kinder geeignet.

Eine weitere bevorzugte Ausgestaltung des Regals besteht darin, an den Stangen horizontale Holme oder einen Überbau festzulegen, die ihrerseits mit horizontalen Öffnungen für weitere Stangen versehen sein können. Insbesondere ist denkbar, durch die Holme Anordnungen der Öffnungen zu ermöglichen, die von der Längsachse der Pfosten abweichen, wobei ein stirnseitiger Überstand von Holmen bzw. Überbau über die Regalvorderseite möglich ist. Neben geraden Holmen sind insbesondere runde oder gewinkelte Ausführungen denkbar. Bei niedrigen, etwa hüft- bis brusthohen Regalen bietet sich als Überbau eine Lesepultauflage an.

Darüber hinaus kann ein Überbau zwei benachbarte Regale miteinander verbinden, die vorzugsweise parallel zueinander ausgerichtet sind. Dazu lassen sich sowohl einteilige Überbauten als auch solche aus mehreren, aneinander befestigten Holmen verwenden. Auf diese Weise entsteht eine speziell für Kinder sehr reizvolle, Höhlen- oder Torbogen-artige Regalkombination, die sich durch eine ausgesprochen hohe Standfestigkeit auszeichnet.

An Stelle herkömmlicher Regalböden sind kastenförmige Bauteile bevorzugt, die aus Regalböden bestehen, welche an ihren Schmalseiten mit Seitenwänden versehen sind. Bei kreisbogen- oder winkelförmigen Regalböden entsteht somit ein mechanisch sehr stabiles Bauelement, welches die Steifigkeit des Regals gegenüber seitlichen Kräften erhöht. In gleicher Weise wird die Stabilität verbessert, falls die Seitenwände zwei oder mehrere Regalböden beabstandet verbinden. Die seitlich geschlossenen, kastenförmigen Bauteile sind je nach Ausführungen von der Oberseite oder von vorn her offen. Eine vorteilhafte Möglichkeit besteht darin, die kastenförmigen Bauteile mit Schubladen zu versehen. Schließlich ist denkbar, daß die Seitenwände der kastenförmigen Bauteile Aussparungen aufweisen, welche beispielsweise abgerundete Gestalten besitzen. Ebenso können auch die Böden des Regals oder der kastenförmigen Bauteile ggf. mit Aussparungen versehen sein, die für Kinder eine Vielzahl von Spielmöglichkeiten eröffnen und zur Verzierung dienen.

Weitere Einzelheiten, Merkmale und Vorteile der Erfindung lassen sich dem nachfolgenden Beschreibungsteil entnehmen, in dem Ausführungsbeispiele anhand der Zeichnung näher erläutert sind. Die Zeichnung zeigt in prinzipienhafter Darstellung
Figur 1: Regal mit frontseitigem Rollo,
Figur 2: Regal mit horizontalem Querholm,
Figur 3: Regal mit Pfosten unterschiedlicher Länge,
Figur 4: Durch einen Überbau verbundene Regale.

Das in Figur 1 gezeigte Regal besteht in seinem grundsätzlichen Aufbau aus Pfosten (1, 2), die paarweise in Gestalt eines auf dem Kopf stehenden Y zusammengefügt sind und auf einer Stellfläche (3) stehen, wobei die Pfostenpaare in horizontaler Richtung durch Regalböden (4) verbunden sind. Als vorteilhaft und attraktiv haben sich speziell wellenförmige Pfosten (1, 2) erwiesen. Die durch Seitenwände (5) beabstandet aneinander befestigten Regalböden (4) bilden ein kastenförmiges Bauteil (6). Der Pfosten (1) ist endseitig mit einem Bereich (7) versehen, der über den obersten Regalboden (4) hervor steht und eine Öffnung (8) aufweist, in welche eine drehbare Stange (9) eingeschoben ist. Auf ihr ist eine Materialbahn (10) in einer Rolle (11) festgelegt, deren freies Ende einen Vorhang oder Rollo vor der Vorderseite des Regals bildet und beispielsweise als Sichtschutz dient.

In Figur 2 ist eine andere Ausführung eines Regals dargestellt, bei welcher die Pfosten (1, 2) im wesentlichen senkrecht und zueinander spiegelsymmetrisch verlaufen. Um auch in diesem Fall die Anbringung einer Materialbahn (10) als Rollo vor dem Regal zu gestatten, ist der endseitige Abschnitt (12) der Pfosten (1, 2) gebogen oder gewinkelt, so daß sich die Öffnungen (8) über oder vor der der senkrechten Verlängerung der Vorderkanten (13) der Regalböden (4) befinden. Ist - wie im dargestellten Beispiel - ein größerer Abstand von den Vorderkanten (13) erwünscht, kann die Befestigung der Materialbahn (10) alternativ an einem horizontalen Holm (14) vorgenommen werden. Er ist in den Öffnungen (8) der Pfosten (1, 2) festgelegt, verbindet sie und stabilisiert somit den Aufbau und gestattet mittels einer Öffnung (15) die Anbringung weiterer Bauteile. Die Seitenwände (5) der kastenförmigen Bauteile (6) sind mit einer abgerundeten, unregelmäßig geformten Aussparung (16) versehen, die beispielsweise als Griff dient.

Die Ausgestaltung des Regals in Figur 3 zeichnet sich durch Pfosten (1, 2) unterschiedlicher Länge aus, wobei es möglich ist, einzelne Regalböden (4) oder kastenförmige Bauteile (6) lediglich an einem Paar von Pfosten (1) zu befestigen.

Figur 4 zeigt ein Paar von Regalen, die parallel zueinander stehen und durch einen Überbau (17) nach Art eines Torbogens oder einer Höhle miteinander verbunden sind. Neben bogenförmigen Überbauten, die aus mehreren Teilen (18) bestehen können, sind auch einteilige oder spitzwinklige Überbauten (17) denkbar. Die Festlegung erfolgt wiederum in den Öffnungen (8) der Pfosten (1, 2). Auf diese Weise wird die Standfestigkeit der Regale durch gegenseitige Abstützung wesentlich verbessert und die Attraktivität für Kinder gesteigert.

Im Ergebnis entsteht somit ein Regalsystem, das erheblich verbesserte Anbringungsmöglichkeiten für Anschlußelemente und andere Regalteile bietet und sich speziell für Kinder eignet.

## Patentansprüche

1. Regal mit Stützpfosten und daran befestigten, übereinander angeordneten Regalböden in horizontaler Ausrichtung, **dadurch gekennzeichnet, daß**
- die Pfosten (1, 2) endseitig über den obersten Regalboden (4) überstehen,
- die Pfosten (1, 2) im überstehenden Bereich (7) mit einer Öffnung (8) versehen sind, welche sie in horizontaler Richtung durchdringt,
- und die Öffnung (8) von einer Stange (9) durchgriffen wird.

2. Regal nach Anspruch 1, **dadurch gekennzeichnet, daß** Öffnungen (8) benachbarter Pfosten (1, 2) zueinander koaxial sind und von einer durchgehenden Stange (9) durchgriffen werden.

3. Regal nach Anspruch 2, **dadurch gekennzeichnet, daß** an der Stange (9) ein Vorhang befestigt ist.

4. Regal nach einem der vorhergehenden Ansprüche, **dadurch gekennzeichnet, daß** die Öffnungen (8) in endseitige Abschnitte (12) der Pfosten (1, 2) eingebracht sind, welche im Winkel zur Längsachse der Pfosten (1, 2) verlaufen.

5. Regal nach einem der vorhergehenden Ansprüche, **dadurch gekennzeichnet, daß** die Öffnungen (8) vor der senkrechten Verlängerung der Vorderkanten (13) der Regalböden (4) angeordnet sind.

6. Regal nach einem der vorhergehenden Ansprüche, **dadurch gekennzeichnet, daß** die Stange (9) drehbar ist und eine flexible, abrollbare Materialbahn (10) auf sie gewickelt ist.

7. Regal nach einem der vorhergehenden Ansprüche, **dadurch gekennzeichnet, daß** ein horizontaler Holm (14) oder ein Überbau (17) an den Stangen (9) festgelegt ist.

8. Regal nach Anspruch 7, **dadurch gekennzeichnet, daß** die Holme (14) mit horizontalen Öffnungen (15) versehen sind, in die Stangen (9) einschiebbar sind.

9. Regal nach Anspruch 7 oder 8, **dadurch gekennzeichnet, daß** Holme (14) und/oder Überbau (17) stirnseitig über die Vorderseite des Regals hervorstehen.

10. Regal nach Anspruch 9, **dadurch gekennzeichnet, daß** ein Überbau (17) zwei benachbarte Regale miteinander verbindet.

11. Regal nach einem der vorhergehenden Ansprüche, **dadurch gekennzeichnet, daß** an den Pfosten (1, 2) kastenförmige Bauteile (6) befestigt sind, die aus Regalböden (4) bestehen, welche an ihren Schmalseiten mit Seitenwänden (5) versehen sind.

12. Regal nach Anspruch 11, **dadurch gekennzeichnet, daß** die Seitenwände (5) zwei oder mehrere Regalböden (4) beabstandet verbinden.

13. Regal nach Anspruch 11 oder 12, **dadurch gekennzeichnet, daß** die kastenförmigen Bauteile (6) mit Schubladen versehen sind.

14. Regal nach einem der Ansprüche 11 bis 13, **dadurch gekennzeichnet, daß** die Seitenwände (5) und/oder Rückwände der kastenförmigen Bauteile (6) Aussparungen (16) aufweisen.

## Claims

1. Shelving with supporting posts and shelf boards, which are fastened to thereto and arranged in a horizontal alignment, **characterised in that**
- the posts (1, 2) project at their ends beyond the topmost shelf board (4),
- the posts (1, 2) are provided in the projecting region (7) with an opening (8), which penetrates them in a horizontal direction,
- and the opening (8) is penetrated by a rod (9)

2. Shelving according to claim 1, **characterised in that** the openings (8) of adjacent posts (1, 2) are coaxial with respect to one another and penetrated by a continuous rod (9).

3. Shelving according to claim 2, **characterised in that** a curtain is fastened on the rod (9).

4. Shelving according to one of the preceding claims, **characterised in that** the openings (8), are introduced into end sections (12) of the posts (1, 2), which extend at an angle to the longitudinal axis of the posts (1, 2).

5. Shelving according to one of the preceding claims, **characterised in that** the openings (8) are disposed in front of the vertical extension of the front edges (13) of the shelf boards (4).

6. Shelving according to one of the preceding claims, **characterised in that** the rod (9) is rotatable and a flexible unrollable material web is wound around it.

7. Shelving according to one of the preceding claims, **characterised in that** a horizontal crosspiece (14) or a superstructure (18) is attached to the rods (9).

8. Shelving according to claim 7, **characterised in that** the crosspieces (14) are provided with horizontal openings (15), into which the rods (9) can be inserted.

9. Shelving according to claim 7 or 8, **characterised in that** the crosspieces (14) and/or the superstructure (17) project at their end beyond the front side of the shelving.

10. Shelving according to claim 9, **characterised in that** a superstructure (17) joins two adjacent shelvings to one another.

11. Shelving according to one of the preceding claims, **characterised in that** box-shaped components (6) are attached on the posts (1, 2) and consist of shelf boards (4) which are provide with side walls (5) at their narrow sides.

12. Shelving according to claim 11, **characterised in that** the side walls (5) join two or more shelf boards (4) with a spacing.

13. Shelving according to claim 11 or 12, **characterised in that** the box-shaped components (6) are provided with drawers.

14. Shelving according to one of claims 11 to 13, **characterised in that** the side walls (5) and/or back walls of the box-shaped components (6) have openings (16).

## Revendications

1. Etagère avec montants sur lesquels des planches horizontales sont fixées les unes au-dessus des autres, **caractérisée en ce que**
- la partie supérieure des montants (1, 2) dépasse de la planche supérieure (4),
- la partie supérieure (7) des montants (1, 2) est percée d'un trou (8) les traversant dans le plan horizontal, et
- une barre (9) étant enfilée dans le trou (8).

2. Etagère selon la revendication 1, **caractérisée en ce que** les trous (8) des montants avoisinants (1, 2) sont coaxiaux et sont traversés par une barre (9) d'un seul morceau.

3. Etagère selon la revendication 2, **caractérisée en ce que** un rideau est accroché à la barre (9).

4. Etagère selon l'une des revendications précédentes, **caractérisée en ce que** les trous (8) percés la partie supérieure (12) des montants (1, 2), sont perpendiculaires à l'axe longitudinal de ces derniers.

5. Etagère selon l'une des revendications précédentes, **caractérisée en ce que** les trous (8) se trouvent en avant du prolongement vertical de l'arête avant (13) des planches (4).

6. Etagère selon l'une des revendications précédentes, **caractérisée en ce que** la barre (9) peut tourner et est entourée d'un matériau (10) pouvant se dérouler.

7. Etagère selon l'une des revendications précédentes, **caractérisée en ce que** un longeron horizontal (14) ou une superstructure (17) est fixé sur les barres (9).

8. Etagère selon la revendication 7, **caractérisée en ce que** les longerons (14) sont pourvus de trous horizontaux (15) dans lesquels on peut enfiler les barres (9).

9. Etagère selon la revendication 7 ou 8, **caractérisée en ce que** les longerons (14) et/ou la superstructure (17) sont en saillie par rapport à la face avant de l'étagère.

10. Etagère selon la revendication 9, **caractérisée en ce que** une superstructure (17) relie deux étagères avoisinantes.

11. Etagère selon l'une des revendications précédentes, **caractérisée en ce que** des éléments en forme de caisse (6) sont fixés sur les montants (1, 2), ces éléments étant constitués des planches (4) auxquelles ont été rajoutées des parois latérales (5).

12. Etagère selon la revendication 11, **caractérisée en ce que** les parois latérales (5) relient deux planches (4) ou plus, à une distance déterminée.

13. Etagère selon la revendication 11 ou 12, **caractérisée en ce que** les éléments en forme de caisse (6) sont pourvus de tiroirs.

14. Etagère selon l'une des revendications 11 à 13, **caractérisée en ce que** les parois latérales (5) et/ou les parois arrières des éléments en forme de caisse (6) sont pourvues d'évidements (16).
